# FASCICULE DE BREVET EUROPEEN

(11) **EP 0 649 761 B1**
(45) Date de publication et mention de la délivrance du brevet: **02.01.1997**
(21) Numéro de dépôt: 94402230.0
(22) Date de dépôt: 05.10.1994
(51) Int. Cl.: B44D 3/08, B44D 3/12, B65D 45/02

(54) **Dispositif de fermeture des couvercles agitateurs des boîtes de teintes sur les machines d'agitation**
Verschlusseinrichtung für Rührdeckel auf Farbbehältern befestigt auf Rührmaschinen
Closure means for stirring covers mounted on paint containers on mixing machines

(30) Priorité: 25.10.1993 FR 9312686
(43) Date de publication de la demande: 26.04.1995
(73) Titulaire: F.A.S. Société Anonyme dite:, F-45077 Orléans Cédex 2 (FR)
(72) Inventeur: Krzywdziak, Alain, F-45100 Orléans (FR)
(74) Mandataire: Jolly, Jean-Pierre

(56) Documents cités:
- EP-A- 0 261 996
- EP-A- 0 323 531
- GB-A- 2 168 044
- US-A- 2 585 334

## Description

La présente invention concerne un dispositif de fermeture des couvercles agitateurs des boîtes de teintes sur les machines d'agitation et en particulier un dispositif de fermeture de type dit à cames, monté sur le couvercle à sa périphérie et venant en prise à la fermeture sur le bord de la boîte de teintes correspondante.

Ces dispositifs sont connus (voir par exemple US-A-2585334). Ils consistent essentiellement en une série de pattes montées rotatives sur le couvercle, régulièrement disposées à sa périphérie et actionnées au niveau supérieur chacune par un levier de manoeuvre. Chacune des pattes vient à la fermeture s'appliquer sous le rebord d'ouverture de la boîte, tandis que le levier de manoeuvre est tourné. La mise en pression des pattes sur ledit rebord de boîte à la fermeture est réalisée par un agencement d'un ressort hélicoïdal et d'une rondelle d'étanchéité montés autour de l'axe de patte. Le levier de manoeuvre s'applique en rotation sur un chemin de came formé sur le couvercle qui assure l'élévation de la patte au cours de la manoeuvre. La compensation de pression, à un niveau de pression d'application requis du couvercle sur la boîte, est assurée par ledit ressort qui est interposé entre le levier de manoeuvre et le palier correspondant de montage de la patte sur le couvercle. Ce ressort s'appuie sur la rondelle d'étanchéité appliquée autour dudit axe de patte et sur une embase adéquate du palier. Tous les ressorts des éléments du dispositif à la périphérie du couvercle sont tarés de façon identique de manière à procurer une pression d'application uniforme de fermeture du couvercle sur l'ouverture correspondante de la boîte. Néanmoins, ces dispositifs comportent une limite dans la compensation de pression, correspondant à la compression maximale des ressorts où leurs spires viennent en butée l'une sur l'autre. La manoeuvre de ces dispositifs au delà de cette limite, par exemple pour l'application à des rebords profonds de boîte, peut conduire à la déformation locale de ces derniers sous un effort excessif des pattes.

L'invention vise à remédier à cet inconvénient en proposant un dispositif de fermeture d'un couvercle agitateur de boîtes de teintes sur les machines d'agitation de peinture, du type dit à cames, comportant une série de pattes inférieures montées rotatives sur le couvercle, régulièrement disposées à sa périphérie et actionnées au niveau supérieur chacune par un levier de manoeuvre pour venir s'appliquer en service sous le rebord d'ouverture de la boîte traitée, au moyen d'une tige d'axe reliant la patte au levier de manoeuvre et montée avec liberté de coulissement et de rotation sur un palier adéquat formé sur le corps du couvercle, caractérisé en ce qu'un tube souple élastique ou coussinet est monté à faible jeu autour de la tige d'axe de chacune des pattes, ce tube étant interposé entre le levier de manoeuvre et l'extrémité supérieure du palier. Ce tube, constitué essentiellement en matière caoutchouteuse, élastomère notamment, possède une élasticité longitudinale qui, par compression entre le levier de manoeuvre et l'extrémité supérieure du palier, assure la compensation d'application en pression de la patte sur le rebord de la boîte, lors de la fermeture par manoeuvre du levier rotatif.

Ledit tube est en outre appliqué à sa partie inférieure sur une embase complémentaire formée à l'extrémité supérieure du palier, de sorte que lorsqu'il est comprimé en service, il s'applique avec étanchéité sur ledit palier. Par ailleurs, ladite compression longitudinale du tube induit un rétrécissement annulaire du tube à ses extrémités, par l'effet de bourrelet créé, et donc une application serrée et étanche en service du tube sur la tige d'axe. Par conséquent, on obtient grâce à cette disposition une compensation de pression pour l'application de service des pattes du dispositif, sans l'effet de limitation susdit des ressorts hélicoïdaux classiques (spires en butée), ainsi qu'une étanchéité sur l'axe de patte sans les rondelles d'étanchéité classiques utilisées avec les ressorts précités.

Une économie de construction du dispositif (matière et main d'oeuvre) est donc obtenue grâce à l'invention.

L'invention concerne également un couvercle agitateur pour boîte de teintes équipé d'un tel dispositif de fermeture.

Un exemple de réalisation de l'invention est à présent décrit en référence aux dessins annexés, sur lesquels :
la figure 1 est une vue en coupe d'un des éléments ou came du dispositif de fermeture d'un couvercle agitateur selon l'invention, en position hors-service, et
la figure 2 est une vue analogue à la précédente, en position de service sur le rebord d'une boîte de peinture.

Sur les dessins, on a représenté un seul des éléments ou cames de fermeture du dispositif selon l'invention, lequel en comprend au moins deux à plusieurs répartis régulièrement sur la périphérie du couvercle agitateur, selon la dimension du couvercle, tous identiques l'un à l'autre de manière à conférer une pression uniforme d'application en fermeture du couvercle sur la boîte de teinte correspondante.

Chacun des éléments du dispositif est constitué d'une patte inférieure 1 montée rotative sur le couvercle agitateur 3, au moyen d'une tige d'axe cylindrique 5 reçue dans un palier vertical 7 formé sur le couvercle, et reliée à un levier de manoeuvre supérieur 9. Ce levier de manoeuvre disposé au-dessus du couvercle permet d'actionner en rotation la patte inférieure qui vient à la fermeture en prise (figure 2) sous le rebord annulaire 11 de fermeture de la boîte 13. Un tube souple élastique 15 ou coussinet est monté autour de l'axe 5 entre le levier rotatif 9 et l'extrémité supérieure du palier 7. Ce tube est enfermé avec espacement latéral dans une jupe cylindrique 17 formée dans le corps du levier. Il s'appuie par son extrémité inférieure sur une embase complémentaire 19 formée à l'extrémité supérieure du palier et par son extrémité haute il est appliqué à simple contact contre le fond 21 de la jupe interne du corps du levier.

Il est en caoutchouc souple et sa longueur est déterminée pour qu'en position de repos (figure 1), la patte 1 soit disposée sensiblement au niveau du bord 23 du couvercle et qu'en cours de rotation lors de l'application en fermeture du couvercle sur la boîte, il puisse être comprimé pour appliquer la patte 1 au niveau du rebord 11 de boîte, à savoir à une position inférieure de un à quelques millimètres relativement à sa position de repos à laquelle il revient naturellement sans sollicitation. La compression de tous les tubes souples des éléments de fermeture avec leur patte en prise sous le rebord de boîte exerce une pression d'application périphérique uniforme de fermeture de couvercle sur la boîte.

Etant monté avec un faible jeu sur l'axe, quelques dixièmes de millimètre, la compression du tube à la fermeture resserre annulairement sa partie inférieure ainsi que sa partie supérieure autour de l'axe de tige, par l'effet de bourrelet créé, tandis qu'elle écarte sa partie centrale, de sorte que en service une étanchéité est créée autour de l'axe à ces deux niveaux du tube. De plus, la compression du tube sur l'embase du palier contribue à former une étanchéité entre le palier et le tube, de sorte qu'une étanchéité complète palier-axe est créée par le tube sans nécessité d'élément d'étanchéité complémentaire.

## Revendications

1. Dispositif de fermeture d'un couvercle agitateur de boîtes de teintes sur les machines d'agitation de peinture, du type dit à cames, comportant une série de pattes inférieures (1) montées rotatives sur le couvercle (3), régulièrement disposées à sa périphérie et actionnées au niveau supérieur chacune par un levier de manoeuvre (9) pour venir s'appliquer en service sous le rebord (11) d'ouverture de la boîte traitée (13), au moyen d'une tige d'axe (5) reliant la patte (1) au levier de manoeuvre (9) et montée avec liberté de coulissement et de rotation sur un palier adéquat (7) formé sur le corps du couvercle, caractérisé en ce qu'un tube souple élastique (15) ou coussinet est monté à faible jeu autour de la tige d'axe (5) de chacune des pattes (1), ce tube étant interposé entre le levier de manoeuvre (9) et l'extrémité supérieure du palier (7).

2. Dispositif de fermeture selon la revendication 1, caractérisé en ce que ledit tube (15) est en matière élastomère et possède une élasticité longitudinale qui, par compression entre le levier de manoeuvre et l'extrémité supérieure du palier, assure la compensation d'application en pression de la patte sur le rebord de la boîte, lors de la fermeture par manoeuvre du levier rotatif.

3. Dispositif de fermeture selon l'une des revendications 1, 2, caractérisé en ce que ledit tube (15) est en outre appliqué à sa partie inférieure sur une embase complémentaire (19) formée à l'extrémité supérieure du palier (7), de sorte que, lorsqu'il est comprimé en service, il s'applique avec étanchéité sur ledit palier.

4. Dispositif de fermeture selon l'une des revendications précédentes, caractérisé en ce que ledit tube (15) est monté selon un jeu de un à quelques dixièmes de millimètres autour de l'axe (5) de la patte (1).

5. Dispositif de fermeture selon l'une des revendications précédentes, caractérisé en ce que ledit tube (15) est enfermé avec espacement latéral dans une jupe cylindrique (17) formée dans le corps du levier (9).

6. Dispositif de fermeture selon la revendication 5, caractérisé en ce que ledit tube (15) est appliqué par son extrémité haute en simple contact contre le fond (21) de la jupe (17) du levier (9).

7. Dispositif de fermeture selon l'une des revendications précédentes, caractérisé en ce que la longueur du tube (15) est déterminée pour qu'en position de repos, la patte (1) soit disposée sensiblement au niveau du bord (23) du couvercle et qu'en cours de rotation du levier (9) lors de l'application en fermeture du couvercle sur la boîte, il puisse être comprimé pour appliquer la patte (1) au niveau du rebord (11) de boîte, à savoir à une position inférieure de un à quelques millimètres relativement à la position de repos.

8. Couvercle agitateur de boîtes de teintes sur les machines d'agitation, caractérisé en ce qu'il comporte un dispositif de fermeture tel que défini dans l'une quelconque des revendications précédentes.

## Claims

1. A closure device for a stirring cover of paint cans on paint stirring machines, of the type referred to as a cam device, comprising a series of lower lugs (1) mounted rotatably on the cover (3) and regularly disposed at its periphery and each actuated at the upper level by an operating lever (9) to come to bear in the operative condition under the opening rim (11) of the can (13) being treated, by means of a spindle (5) connecting the lug (1) to the operating lever (9) and mounted for sliding and rotational movement on a suitable bearing (7) formed on the body of the cover, characterised in that an elastic flexible tube (15) or pad is mounted with a slight clearance around the spindle (5) of each of the lugs (1), said tube being interposed between the operating lever (9) and the upper end of the bearing (7).

2. A closure device according to claim 1 characterised in that said tube (15) is of elastomer material and has longitudinal elasticity which, by compression between the operating lever and the upper end of the bearing, provides for compensation for application under pressure of the lug against the rim of the can upon closure thereof by operation of the rotatable lever.

3. A closure device according to one of claims 1 and 2 characterised in that said tube (15) is also applied in its lower pert against a complementary flange (19) formed at the upper end of the bearing (7) so that, when it is compressed in the operative condition, it is sealingly applied against said bearing.

4. A closure device according to one of the preceding claims characterised in that said tube (15) is mounted with a clearance of one to several tenths of a millimetre around the spindle (5) of the lug (1).

5. A closure device according to one of the preceding claims characterised in that said tube (15) is enclosed with a lateral spacing in a cylindrical skirt (17) formed in the body of the lever (9).

6. A closure device according to claim 5 characterised in that said tube (15) is applied by means of its top end in simple contact against the bottom (21) of the skirt (17) of the lever (9).

7. A closure device according to one of the preceding claims characterised in that the length of the tube (15) is so determined that in the rest position the lug (1) is disposed substantially at the level of the edge (23) of the cover and that in the course of rotation of the lever (9) when the cover is fitted in the closure condition on to the can it can be compressed to apply the lug (1) at the level of the rim (11) of the can, namely at a position which is lower by one to several millimetres relative to the rest position.

8. A stirring cover for paint cans on stirring machines characterised in that it comprises a closure device as defined in any one of the preceding claims.

## Patentansprüche

1. Verschlußvorrichtung eines Rührdeckels von Farbbehältern auf den Farbrührmaschinen der Kammart, die eine Reihe von unteren Armen (1) aufweist, die drehbar auf dem Deckel (3) angebracht sind, regelmäßig auf seinem Umfang angeordnet sind und jede auf einer höheren Ebene durch einen Betätigungshebel (9) betätigt wird, um sich unter der Randleiste (11) der Öffnung des benutzten Behälters (13) mit Hilfe eines Achsengestänges (5) in Betrieb bringen zu lassen, das den Arm (1) mit dem Betätigungshebel (9) verbindet und mit Führungs- und Drehfreiheit auf einem angemessenen Lagerblock (7) angebracht ist, der auf dem Deckelkörper ausgebildet ist, dadurch **gekennzeichnet,** daß ein biegsames elastisches Rohr (15) oder ein Lager mit geringem Spiel um das Achsengestänge (5) jeder der Arme (1) herum angeordnet ist, wobei dieses Rohr zwischen dem Betätigungshebel (9) und dem oberen Ende des Lagerblocks (7) angeordnet ist.

2. Verschlußvorrichtung nach Anspruch 1, dadurch gekennzeichnet, daß das Rohr (15) aus Elastomermaterial besteht und eine Längselastitzität besitzt, die durch Zusammendrücken zwischen dem Betätigungshebel und dem oberen Ende des Lagerblocks den Ausgleich der Druckaufbringung des Armes auf den Rand des Behälters beim Schließen durch Betätigung des Drehhebels gewährleistet.

3. Verschlußvorrichtung nach einem der Ansprüche 1, 2, dadurch gekennzeichnet, daß das Rohr (15) außerdem an seinem unteren Teil so auf einem zusätzlichen Ansatz (19) aufgebracht ist, der am oberen Ende des Lagerblocks (7) ausgebildet ist, daß es, wenn es im Betrieb zusammengedrückt wird, mit einem dichten Abschluß auf den Lagerblock aufgebracht wird.

4. Verschlußvorrichtung nach einem der vorhergehenden Ansprüche, dadurch gekennzeichnet, daß das Rohr (15) mit einem Spiel von einem bis mehreren zehn Millimetern um die Achse (5) des Armes (1) herum angebracht ist.

5. Verschlußvorrichtung nach einem der vorhergehenden Ansprüche, dadurch gekennzeichnet, daß das Rohr (15) mit seitlicher Beabstandung in einer zylindrischen Umhüllung, die im Hebelkörper (9) ausgebildet ist, umschlossen ist.

6. Verschlußvorrichtung nach Anspruch 5, dadurch gekennzeichnet, daß das Rohr (15) durch sein oberes Ende in einfache Verbindung mit dem Boden (21) der Umhüllung (17) des Hebels (9) gebracht wird.

7. Verschlußvorrichtung nach einem der vorhergehenden Ansprüche, dadurch gekennzeichnet, daß die Länge des Rohrs (15) festgelegt ist, damit der Arm (1) in der Ruhestellung genau auf der Höhe des Rands (23) des Deckels angeordnet ist, und damit es im Verlauf der Drehung des Hebels (9) beim Verschließen des Deckels auf dem Behälter zusammengedrückt werden kann, um den Arm (1) auf der Höhe der Randleiste (11) des Behälters, d.h., in einer unteren Stellung von einem bis zu mehreren Millimetern relativ zur Ruhestellung anzubringen.

8. Ein Rührdeckel von Farbbehältern auf Rührmaschinen, dadurch gekennzeichnet, daß er eine Verschlußvorrichtung aufweist, wie sie in irgendeinem der vorhergehenden Ansprüche definiert ist.
